# FASCICULE DE BREVET EUROPEEN

(11) **EP 1 165 427 B1**
(45) Date de publication et mention de la délivrance du brevet: **18.06.2003**
(21) Numéro de dépôt: 00911019.8
(22) Date de dépôt: 21.03.2000
(51) Int. Cl.: B67C 3/24

(54) **DISPOSITIF DE SUPPORT EN PORTE-A-FAUX D'UN RECIPIENT**
BEHÄLTERTRÄGER
OVERHANGING SUPPORT DEVICE FOR A RECEPTACLE

(30) Priorité: 26.03.1999 FR 9903816
(43) Date de publication de la demande: 02.01.2002
(73) Titulaire: SERAC GROUP, 72400 La Ferté-Bernard (FR)
(72) Inventeur: DE VILLELE, Damien, F-72400 La Ferte Bernard (FR)
(74) Mandataire: Lavialle, Bruno
(86) Numéro de dépôt international: FR0000706
(87) Numéro de publication internationale: WO00058199

(56) Documents cités:
- DE-U- 29 713 510
- US-A- 1 726 479
- US-A- 4 512 456
- US-A- 5 711 411

## Description

La présente invention concerne un dispositif de support en porte-à-faux de récipients ayant un goulot comportant une collerette. Le dispositif est utilisable notamment dans les installations de remplissage de récipients.

Un dispositif de support en porte-à-faux de récipients, tel que celui divulgué dans le document DE 297 13 510 U, comprend généralement une pince à fermeture élastique ayant deux mâchoires articulées l'une à l'autre et reliées par un ressort de rappel vers une position de fermeture. Ces mâchoires comprennent des moyens de fixation du dispositif sur une installation telle qu'une plate-forme rotative de remplissage.

Sur une plate-forme de ce type, la pince du dispositif de support serre le goulot du récipient et la surface supérieure des mâchoires forme un élément support fournissant un appui pour la collerette, de manière à suspendre le récipient à l'aplomb d'un bec de remplissage.

Lors de la rotation de la plate-forme, le récipient a tendance à basculer sous l'action de la force centrifuge. Le goulot du récipient présente alors à l'aplomb du bec de remplissage une section transversale projetée de forme elliptique qui est réduite par rapport à la section transversale réelle de forme circulaire du goulot. Or, le débit maximal de remplissage et donc les dimensions transversales du jet de produit de remplissage sont déterminés par rapport à la section transversale réelle du goulot. Il existe donc un risque que du produit de remplissage s'écoule hors du récipient lors de la rotation de la plate-forme.

Pour remédier à cet inconvénient, on a pensé à diminuer le débit de remplissage pour réduire les dimensions du jet de remplissage. Ceci entraîne cependant une diminution de la productivité. Une autre solution consiste à utiliser un ressort de rappel de raideur élevée afin d'exercer sur le goulot un effort de serrage suffisant pour empêcher un basculement du récipient. La mise en place et le retrait du récipient dans la pince sont alors plus difficiles. Ceci est particulièrement gênant dans les installations de remplissage pondéral dans lesquelles le dispositif de support est associé à un capteur de poids. Les efforts exercés pour écarter les mâchoires de la pince lors de la mise en place et du retrait du récipient provoquent des sollicitations mécaniques au niveau du capteur de poids qui risquent de détériorer ce capteur et dégrader la précision de celui-ci.

Un but de l'invention est de prévoir un dispositif de support en porte-à-faux d'un récipient limitant le basculement du récipient sous l'action de la force centrifuge tout en conservant une facilité de mise en place du récipient dans le dispositif et de retrait du récipient hors de celui-ci.

En vue de la réalisation de ce but, on prévoit, selon l'invention, un dispositif de support en porte-à-faux d'un récipient ayant un goulot comportant une collerette, le dispositif comprenant une pince à fermeture élastique qui comporte une première et une seconde branches articulées et ayant des extrémités formant des première et seconde mâchoires, et un élément support rigide formant un appui pour la collerette du récipient, l'élément support s'étendant en-dessous de la pince de manière espacée de celle-ci et présentant une ouverture latérale formant un logement pour une partie du goulot.

Ainsi, le récipient repose sur l'élément support et est maintenu en position sur l'élément support par la pince s'étendant au-dessus de l'élément support. L'espacement de l'élément support par rapport à la pince permet d'avoir une hauteur de maintien du goulot relativement importante et suffisante pour qu'un effort de fermeture limité associé à l'appui fourni par l'élément support suffise à réduire le risque d'un basculement du récipient.

Avantageusement, la première branche étant pourvue de moyens de fixation du dispositif sur une installation, la première mâchoire présente au moins une face de référence sensiblement verticale et perpendiculaire à un plan vertical de symétrie de l'ouverture de l'élément support. Cette face de référence contribue au maintien du récipient en position verticale. En outre, cette face de référence constitue un référentiel fixe permettant un positionnement précis du récipient dans l'installation.

De préférence alors, la première mâchoire présente une deuxième face de référence sensiblement verticale et formant un angle avec la première face de référence pour constituer un vé de positionnement du goulot, la seconde mâchoire étant conformée pour avoir une extrémité libre s'étendant en regard du vé de positionnement lorsque la pince est fermée pour former un moyen de mise en appui du goulot du récipient dans le vé de positionnement. Le maintien du récipient en position verticale et le positionnement précis de celui-ci sont alors encore améliorés.

D'autres caractéristiques et avantages de l'invention ressortiront à la lecture de la description qui suit d'un mode de réalisation particulier non limitatif de l'invention.

Il sera fait référence aux dessins annexés, parmi lesquels :
- la figure 1 est une vue en perspective d'un dispositif de support en porte-à-faux conforme à l'invention,
- la figure 2 est une vue de dessus du dispositif de support, un récipient étant maintenu dans celui-ci,
- la figure 3 est une vue de dessous du dispositif de support,
- la figure 4 est une vue en élévation du dispositif de support selon l'invention en position sur une installation et supportant un récipient.

Le dispositif de support qui va être décrit est destiné à supporter en porte-à-faux des récipients 18 ayant un goulot cylindrique 19 et une collerette 20 s'étendant autour du goulot 19,

Le dispositif de support selon l'invention comprend une pince, généralement désignée en 1, comportant une première branche 2 et une seconde branche 3. La seconde branche 3 comprend un bras de liaison 4 s'étendant latéralement par rapport à la branche 3 et ayant une extrémité montée pour pivoter sur la branche 2 par un axe d'articulation 5.

Les branches 2 et 3 ont des extrémités en regard formant des mâchoires 6 et 7 respectivement. A l'opposé des mâchoires 6, 7 les branches 2, 3 ont des extrémités 8, 9 entre lesquelles s'étend un ressort 10 pour exercer un effort tendant à rapprocher les mâchoires 6 et 7. Un doigt de butée 11 réglable et solidaire de la branche 3 entre la mâchoire 7 et le bras de liaison 4 a une extrémité libre en appui contre la branche 2 pour limiter la fermeture de la pince.

Le dispositif de support comprend en outre un élément support, généralement désigné en 12, formé d'une plaque rigide s'étendant en-dessous de la pince 1 de façon espacée de celle-ci. L'élément support 12 est monté sur la branche 2 par l'intermédiaire d'une cale d'espacement 13. Une encoche 14 est ménagée dans la plaque formant l'élément support 12 à l'aplomb de l'ouverture délimitée par les mâchoires 6 et 7. L'encoche 14 a une forme correspondante de celle du goulot 19, ici semi-circulaire de diamètre compris entre le diamètre de la collerette 20 et celui du goulot 19.

La mâchoire 6 présente une première face de référence 15 verticale et perpendiculaire à un plan vertical de symétrie P (visible sur la figure 3) de l'encoche 14 de l'élément support 12. La mâchoire 6 présente également une deuxième face de référence 16 verticale et formant un angle de 90° avec la première face de référence 15 pour former un vé de positionnement.

La mâchoire 7 a une face d'appui 17 s'étendant sensiblement en regard du vé de positionnement délimité par les faces de référence 15 et 16 lorsque les mâchoires 6 et 7 sont fermées.

En utilisation, la pince 1 est par exemple fixée sur une plate-forme rotative de remplissage. La branche 2 de la pince est fixée sur un montant 21 par des vis 22. La pince est de préférence montée sur la plate-forme de manière que la face de référence 15 s'étendent perpendiculairement à un rayon de la plate-forme passant par l'axe de rotation de celle-ci.

Lorsque le récipient 18 est maintenu suspendu en position verticale par le dispositif de support de l'invention, la partie du goulot 19 s'étendant au-dessus de la collerette est reçue entre les mâchoires 6 et 7.

La face d'appui 17 de la mâchoire 7 exerce un effort sur le goulot 19 mettant celui-ci en appui contre les faces de référence 15 et 16 formant le vé de positionnement. La partie du goulot 19 s'étendant sous la collerette est alors reçue dans l'encoche 14 et la collerette est en appui sur la face supérieure de l'élément support 12.

Bien entendu l'invention n'est pas limitée au mode de réalisation décrit et on peut y apporter des variantes de réalisation sans sortir du cadre de l'invention tel que défini par les revendications.

En particulier, l'angle formé entre les faces de référence peut être différent de 90°, ou la pince peut ne comporter aucune face de référence ou seulement une.

En outre, le dispositif de support peut également être agencé pour supporter des récipients ayant des goulots présentant une section polygonale ou autre.

Par ailleurs, l'élément support 12 peut être réalisé en une seule pièce avec la branche 2.

Bien que la pince ait été représentée avec une branche fixée sur la plate-forme et une branche mobile articulées l'une à l'autre, la pince peut être fixée sur la plate-forme de manière à avoir deux branches mobiles.

## Revendications

1. Dispositif de support en porte-à-faux d'un récipient ayant un goulot comportant une collerette, le dispositif comprenant une pince (1) à fermeture élastique qui comporte une première et une seconde branches (2, 3) articulées et ayant des extrémités formant des première et seconde mâchoires (6, 7), et un élément support (12) rigide s'étendant en-dessous de la pince et présentant une ouverture latérale (14) formant un logement pour une partie du goulot **caractérisé en ce que** l'élément support (12) s'étend de manière espacée de la pince et forme un appui pour la collerette du récipient.

2. Dispositif de support selon la revendication 1, **caractérisé en ce que**, la première branche étant pourvue de moyens de fixation du dispositif sur une installation, la première mâchoire (6) présente au moins une face de référence (15) sensiblement verticale et perpendiculaire à un plan vertical de symétrie (P) de l'ouverture (14) de l'élément support (12).

3. Dispositif de support selon la revendication 2, **caractérisé en ce que** la première mâchoire présente une deuxième face de référence (16) sensiblement verticale et formant un angle avec la première face de référence (15) pour constituer un vé de positionnement du goulot, la seconde mâchoire (7) étant conformée pour avoir une extrémité libre (17) s'étendant en regard du vé de positionnement lorsque la pince est fermée pour former un moyen de mise en appui du goulot du récipient dans le vé de positionnement.

4. Dispositif de support selon la revendication 3, **caractérisé en ce que** les faces de référence (15, 16) sont perpendiculaires l'une à l'autre.

## Patentansprüche

1. Freitragende Haltevorrichtung für einen Behälter, der einen Hals mit einem Flansch hat, wobei die Vorrichtung eine Klammer (1) umfaßt, die federnd verschließbar ist und einen ersten und einen zweiten Arm (2, 3) hat, die gelenkig miteinander verbunden sind und Enden haben, welche eine erste und eine zweite Klemmbacke (6, 7) bilden, und wobei die Vorrichtung ein starres Trägerelement (12) hat, das sich unterhalb der Klammer erstreckt und eine seitliche Öffnung (14) hat, welche eine Aufnahme für einen Teil des Halses bildet, **dadurch gekennzeichnet, daß** sich das Trägerelement (12) in einem Abstand von der Klammer erstreckt und eine Auflage für den Flansch des Behälters bildet.

2. Haltevorrichtung nach Anspruch 1, **dadurch gekennzeichnet, daß** der erste Arm Mittel zur Befestigung der Vorrichtung an einer Einrichtung hat, wobei die erste Klemmbacke (6) zumindest eine im wesentlichen vertikale Referenzfläche (15) hat, die sich senkrecht zu einer vertikalen Symmetrieebene (P) der Öffnung (14) des Trägerelements (12) erstreckt.

3. Haltevorrichtung nach Anspruch 2, **dadurch gekennzeichnet, daß** die erste Klemmbacke eine im wesentlichen vertikale zweite Referenzfläche (16) hat, die einen Winkel mit der ersten Referenzfläche (15) bildet, um einen V-förmigen Positionierungswinkel für den Hals zu bilden, wobei die zweite Klemmbacke (7) derart angepaßt ist, daß sie ein dem V-förmigen Positionierungswinkel gegenüberliegendes freies Ende (17) hat, wenn die Klammer geschlossen ist, um ein Mittel zur Anlage des Halses des Behälters in dem V-förmigen Positionierungswinkel zu bilden.

4. Haltevorrichtung nach Anspruch 3, **dadurch gekennzeichnet, daß** die Referenzflächen (15, 16) senkrecht zueinander angeordnet sind.

## Claims

1. A support device for supporting, in a cantilevered-out position, a receptacle having a neck that includes a collar, the device comprising a resiliently-closable clamp (1) that includes first and second hinged limbs (2, 3) with ends that form first and second jaws (6, 7), and a rigid support element (12) extending beneath the clamp and having a lateral opening (14) that forms a housing for a portion of the neck, **characterized in that** the support element is spaced apart from the clamp and forms a support for the collar of the receptacle.

2. A support device according to claim 1, **characterized in that** for the first limb being provided with means for fixing the device on an installation, the first jaw (6) presents at least one reference face (15) that is substantially vertical and perpendicular to a vertical plane of symmetry (P) of the opening (14) of the support element (12).

3. A support device according to claim 2, **characterized in that** the first jaw presents a second reference face (16) that is substantially vertical and that forms an angle with the first reference face (15) so as to constitute a V-shape for positioning the neck, the second jaw (7) being shaped to have a free end (17) extending, when the clamp is closed, so as to face the positioning V-shape in order to form means for pressing the neck of the receptacle into the positioning V-shape.

4. A support device according to claim 3, **characterized in that** the reference faces (15, 16) are perpendicular to each other.
